# EUROPÄISCHE PATENTSCHRIFT

(11) **EP 0 665 181 B1**
(45) Veröffentlichungstag und Bekanntmachung des Hinweises auf die Patenterteilung: **02.06.1999**
(21) Anmeldenummer: 94101177.7
(22) Anmeldetag: 27.01.1994
(51) Int. Cl.: B66B 9/00, B66B 11/02, G09F 21/00

(54) **Aufzugskabine für einen offenen Aufzugsschacht**
Elevator cabin for an open lift shaft
Cabine d'ascenseur pour cage ouverte

(43) Veröffentlichungstag der Anmeldung: 02.08.1995
(73) Patentinhaber: INVENTIO AG, CH-6052 Hergiswil NW (CH)
(72) Erfinder: Ferrario, Renato, Ch-6044 Udligenswil (CH); Green, Alan Frederick, CH-6004 Luzern (CH)

(56) Entgegenhaltungen:
- HITACHI REVIEW, Bd.38, Nr.6, Dezember 1989, TOKYO Seiten 331 - 338, XP102888 MASUDA ET AL. 'hitachi passenger elevator "new building-ace"'

## Beschreibung

Die Erfindung betrifft eine Aufzugskabine für einen offenen Aufzugsschacht, wobei die von aussen sichtbare Aufzugskabine und die von aussen sichtbare Kabinenbewegung als Blickfang für in der Umgebung der Aufzugskabine befindliche Personen wirken, wobei die Aufzugskabine eine den in der Umgebung der Aufzugskabine befindlichen Personen Informationen technischer, unterhaltender, bildender oder werbender Art vermittelnde Informationseinrichtung aufweist.

Offene Aufzugsschächte mit den von aussen sichtbaren Aufzugskabinen gewinnen als architektonisches Element zur Gestaltung von Gebäudefassaden und Innenhöfen immer mehr an Bedeutung. Einerseits dient die Aufzugskabine als Transportmittel, andererseits wird die Kabinenbewegung als Mittel zur Beeinflussung der ästhetischen Aufmachung des Gebäudes eingesetzt. Bei Personenaufzügen werden in den meisten Fällen Aufzugskabinen mit verglasten Wänden, sogenannte Panoramakabinen eingesetzt. Bei Lastenaufzügen werden in der Regel geschlossene Aufzugskabinen in offenen Aufzugsschächten oder in verglasten Aufzugsschächten eingesetzt.

Die Erfindung, wie sie in den Ansprüchen gekennzeichnet ist, löst die Aufgabe, eine in einem offenen Aufzugsschacht verfahrbare Aufzugskabine zu schaffen, die den von der sichtbaren Kabinenbewegung ausgehenden Blickfang nutzt und den in der Umgebung der Aufzugskabine befindlichen Personen Informationen technischer, unterhaltender, bildender oder werbender Art vermittelt.

Der durch die Erfindung erreichte Vorteil ist im wesentlichen darin zu sehen, dass die vielbeachtete Kabinenaussenfläche für Informations- und Werbezwecke verwendet werden kann. Ein weiterer Vorteil ist darin zu sehen, dass Aufzugsschacht und Aufzugskabine vielseitiger gestaltet werden können. Weitere Vorteile der Erfindung sind eine werkzeuglose und schnelle Montage der Informations- und Werbemitttel, eine den Sicherheitsanforderungen genügende Verbindung der Informations- und Werbemittel mit der Aufzugskabine und keine Beeinträchtigung der äusseren Aufmachung der Aufzugskabine, falls die Aufzugskabine ohne Informations- und Werbemittel betrieben wird.

Im folgenden wird die Erfindung anhand von lediglich einen Ausführungsweg darstellenden Zeichnungen näher erläutert. Es zeigen:
- Fig. 1: eine Aufzugskabine für offene Aufzugsschächte mit einer Informationseinrichtung,
- Fig. 2: Einzelheiten der Informationseinrichtung,
- Fig. 3: eine Ausführungsvariante einer Halterung für die Informationseinrichtung und
- Fig. 4: eine weitere Ausführungsvariante der Halterung für die Informationseinrichtung.

In den Fig. 1 bis 4 ist mit 1 eine von einem Tragrahmen 2 gehaltene Aufzugskabine bezeichnet. Die Aufzugskabine 1 besteht aus einem auf einem unteren Joch 3 des Tragrahmens 2 aufgelegten Boden 4, aus einem Bodenrahmen 5, aus einer Decke 6 mit einem Deckenrahmen 7, aus Boden 4 und Decke 6 verbindenden Pfosten 8 und aus mindestens einer Tür 9. An einem oberen Joch 10 und am unteren Joch 3 des Tragrahmens 2 angeordnete Führungsschuhe 11 führen die Aufzugskabine 1 entlang von nicht dargestellten vertikalen Führungsschienen. Am oberen Joch 10 greifen nicht dargestellte Seile an, die die Aufzugskabine 1 halten und entlang der Führungsschienen in einem offenen Schacht verfahren. Anstelle des Seilantriebes kann beispielsweise ein Hydraulikantrieb treten, bei dem ein Stempel eines Hydraulikzylinders am unteren Joch 3 des Tragrahmens 2 angreift. Bei einem Stockwerkhalt der Aufzugskabine 1 wird die Tür 9 zusammen mit einer nicht dargestellten Stockwerktür geöffnet und den Aufzugsbenutzern das Verlassen der Aufzugskabine 1 und das Betreten der Aufzugskabine 1 ermöglicht. Die Aufzugsbenutzer teilen ihre Fahrwünsche einer Aufzugssteuerung mittels an einem Tableau 12 angeordneten Rufgebern 13 mit und werden von der Aufzugssteuerung gegebenenfalls mittels einer am Tableau 12 angeordneten Anzeige 14 und eines Lautsprechers 15 informiert. Eine zwischen Bodenrahmen 5, Pfosten 8 und Deckenrahmen 7 angeordnete als Kabinenwand dienende Verglasung 16 gibt den Aufzugsbenutzern freie Sicht in die Umgebung der Aufzugskabine 1. Im Falle einer Innenanlage haben dadurch die Aufzugsbenutzer während ihrer Fahrt Gelegenheit, das Geschehen im Gebäude zu verfolgen. Im Falle einer Aussenanlage haben dadurch die Aufzugsbenutzer während ihrer Fahrt Gelegenheit, das Geschehen in der Umgebung des Gebäudes zu verfolgen. Offene Aufzugsschächte geben nicht nur den Aufzugsbenutzern freie Sicht in die Umgebung der Aufzugskabine 1, sondern lenken auch die Blicke der in der Umgebung der Aufzugskabine 1 befindlichen Personen auf die sich bewegende Aufzugskabine 1. Eine mittels Haltern 17 an der Aussenseite der Aufzugskabine 1 angeordnete Informationseinrichtung 18 nutzt den Blickfang und vermittelt den in der Umgebung der Aufzugskabine 1 befindlichen Personen Informationen technischer, unterhaltender, bildender oder werbender Art, ohne die Sicht der Benutzer von Panoramakabinen zu beeinträchtigen.

In Fig. 2 sind Einzelheiten der Informationseinrichtung 18 dargestellt. Der mittels einer ersten Schraube 19 am Pfosten 8 der Aufzugskabine 1 angeordnete Halter 17 weist eine T-förmige Ausnehmung 20 auf, in der eine Kulisse 21 geführt wird. Die Kulisse 21 steht mittels einer zweiten Schraube 22 mit einem an der Informationseinrichtung 18 angeordneten Profil 23 in Verbindung. Damit wird die Informationseinrichtung 18 lösbar mit der Aufzugskabine 1 verbunden. Die Informationseinrichtung 18 besteht aus einem Bildschirm 24, einem Werbeträger 25 und einem Profilrahmen 26. Der Profilrahmen 26 umfasst den Bildschirm 24 und weist eine Führung 27 auf, in die der Werbeträger 25 einschiebbar ist. Falls Werbematerial, beispielsweise Werbeplakate, als Informationsquelle verwendet wird, wird der Werbeträger 25 dem Bildschirm 24 vorgesetzt und das Werbematerial auf dem Werbeträger 25 angeordnet. Im weiteren sind Werbeträger 25 vorgesehen, die sich zum Anbringen von Kunstwerken wie Bilder oder Plastiken eignen. Bei der Verwendung des beispielsweise aus einem steuerbaren Leuchtdiodenfeld bestehenden Bildschirms 24 oder eines Plasmabildschirmes oder eines Röhrenbildschirmes als Informationsquelle werden die dazu notwendigen Daten und Energie mittels einer Steckdose 28, eines Steckers 29 und eines Kabels 30 auf die Informationseinrichtung 18 übertragen.

In einer weiteren Ausführungsvariante besteht die Informationseinrichtung 18 aus dem Bildschirm 24 und dem Profilrahmen 26.

In einer weiteren Ausführungsvariante besteht die Informationseinrichtung 18 aus dem Werbeträger 25 und dem Profilrahmen 26.

In Fig. 3 ist eine Ausführungsvariante der Halter 17 für die Informationseinrichtung 18 dargestellt. Der Halter 17 weist eine Bohrung auf, in die ein Verriegelungsbolzen 31 mit einem Schloss eingesetzt ist. Damit wird die Informationseinrichtung 18 diebstahlsicher gemacht.

In Fig. 4 ist eine weitere Ausführungsvariante der Halterung für die Informationseinrichtung 18 dargestellt. Der Pfosten 8 der Aufzugskabine 1 dient als Halter für die Kulisse 21. Die Kulisse 21 wird im Pfosten 8 von aussen unsichtbar angeordnet. Die zweite Schraube 22 verbindet das Profil 23 der Informationseinrichtung 18 mit der Kulisse 21.

Die technische Information besteht beispielsweise aus Angaben über die Kabinengeschwindigkeit, Anzahl Aufzugsbenutzer, Aufzugsgrösse, statistische Auswertungen und Analysen des Personenverkehrs, Störungsmeldungen oder Notizen für bestimmte Personen. Die unterhaltende wie auch die werbende Information besteht beispielsweise aus Comics, Filmen oder Spots. Die Bildschirminformation wird beispielsweise in der Form von Text, Graphiken, Bildern oder Bildsequenzen vermittelt.

In einer weiteren Ausführungsvariante ist anstelle der Informationseinrichtung 18 ein gegenständlicher Informationsträger beispielsweise in der Form eines Osterhasen, eines Apfels, eines Emmentaler Käses, eines Weinglases oder Bierkruges vorgesehen, wobei der gegenständliche Informationsträger an einer die Sicht der Aufzugsbenutzer nicht beeinträchtigenden Stelle der Aufzugskabine 1 mittels Haltern 17 lösbar mit der Aufzugskabine 1 verbunden ist. Die genannten Formen und Figuren bestehen beispielsweise aus aufblasbaren Hüllen oder aus geschäumten Materialien wie Styropor.

## Patentansprüche

1. Aufzugskabine (1) für einen offenen Aufzugsschacht, wobei die von aussen sichtbare Aufzugskabine (1) und die von aussen sichtbare Kabinenbewegung als Blickfang für in der Umgebung der Aufzugskabine (1) befindliche Personen wirken, wobei die Aufzugskabine (1) eine den in der Umgebung der Aufzugskabine (1) befindlichen Personen Informationen technischer, unterhaltender, bildender oder werbender Art vermittelnde Informationseinrichtung (18) aufweist,
dadurch gekennzeichnet,
dass die Informationsseinrichtung (18) einen einen Bildschirm (24) tragenden Profilrahmen (26) mit einer Führung (27) aufweist, wobei dem Bildschirm (24) ein Werbeträger (25) vorsetzbar ist, der von der Führung (27) gehalten wird.

2. Aufzugskabine nach Anspruch 1,
dadurch gekennzeichnet,
dass der Bildschirm (24) ein Leuchtdiodenfeld, ein Plasmabildschirm oder ein Röhrenbildschirm ist.

3. Aufzugskabine nach Anspruch 1,
dadurch gekennzeichnet,
dass der Werbeträger (25) zum Anordnen von Werbematerial oder Kunstgegenständen vorgesehen ist.

4. Aufzugskabine nach Anspruch 1,
dadurch gekennzeichnet,
dass die Informationseinrichtung (18) ein gegenständlicher Informationsträger beispielsweise in der Form eines Osterhasen, eines Apfels, eines Emmentaler Käses oder eines Weinglases ist.

5. Aufzugskabine nach einem der vorangehenden Ansprüche,
dadurch gekennzeichnet,
dass die Informationseinrichtung (18) mittels mindestens eines an der Aufzugskabine (1) angeordneten Halters (17) lösbar verbunden ist.

6. Aufzugskabine nach Anspruch 5,
dadurch gekennzeichnet,
dass der Halter (17) eine T-förmige Ausnehmung (20) aufweist, in der eine Kulisse (21) geführt wird, wobei die Kulisse (21) mit einem am Informationsträger (18) angeordneten Profil (23) in Verbindung steht.

7. Aufzugskabine nach Anspruch 6,
dadurch gekennzeichnet,
dass der Halter (17) eine Bohrung aufweist, in die ein Verriegelungsbolzen (31) mit einem Schloss einsetzbar ist.

8. Aufzugskabine nach Anspruch 5,
dadurch gekennzeichnet,
dass mindestens eine Kulisse (21) in mindestens einem als Halter dienenden Pfosten (8) der Aufzugskabine (1) von aussen unsichtbar angeordnet ist und mit dem am Informationsträger (18) angeordneten Profil (23) in lösbarer Verbindung steht.

## Claims

1. Lift cage (1) for an open lift shaft, wherein the lift cage (1) visible from outside and the cage movement visible from outside act as eye-catcher for persons situated in the surroundings of the lift cage (1), wherein the lift cage (1) has information equipment (18) providing information data of technical, entertaining educational or promoting kind to persons situated in the surroundings of the lift cage (1), characterised in that the information equipment (18) comprises a profile frame (26), which carries an image screen (24), with a guide (27), wherein an advertisement carrier (25) is settable in front of the image screen (24) and is retained by the guide (27).

2. Lift cage according to claim 1, characterised in that the image screen (24) is a luminescent diode field, a plasma image screen or a cathode ray tube screen.

3. Lift cage according to claim 1, characterised in that the advertisement carrier (25) is provided for the arrangement of promotional material or art objects.

4. Lift cage according to claim 1, characterised in that the information equipment (18) is a representational information carrier, for example in the form of an Easter bunny, an apple, an Emmentaler cheese or a wine glass.

5. Lift cage according to one of the preceding claims, characterised in that the information equipment (18) is detachably connected by at least one mount (17) arranged at the lift cage (1).

6. Lift cage according to claim 5, characterised in that the mount (17) displays a T-shaped recess (20), in which a slide block (21) is guided, wherein the slide block (21) stands in connection with a profile (23) arranged at the information equipment (18).

7. Lift cage according to claim 6, characterised in that the mount (17) displays a bore, into which a latching pin (31) with a lock is insertable.

8. Lift cage according to claim 5, characterised in that at least one slide block (21) is arranged to be invisible outside in at least one post, which serves as mount, of the lift cage (1) and stands in detachable connection with the profile (23) arranged at the information equipment (18).

## Revendications

1. Cabine d'ascenseur (1) pour une cage ouverte, étant précisé que la cabine d'ascenseur (1) visible de l'extérieur et son mouvement visible de l'extérieur ont pour effet d'attirer le regard des personnes qui se trouvent à proximité de ladite cabine, et que la cabine (1) comporte un dispositif d'information (18) qui donne à ces personnes des informations de nature technique, distrayante, instructive ou publicitaire,
caractérisée en ce que le dispositif d'information (18) comporte un châssis profilé (26) qui porte un écran (24) et qui est pourvu d'un guide (27), étant précisé qu'on peut placer en avant de l'écran (24) un support publicitaire (25) qui est retenu par le guide (27).

2. Cabine d'ascenseur selon la revendication 1, caractérisée en ce que l'écran (24) est un tableau à diodes lumineuses, un écran à plasma ou un écran à tube.

3. Cabine d'ascenseur selon la revendication 1, caractérisée en ce que le support publicitaire (25) est destiné à recevoir un matériel publicitaire ou des objets d'art.

4. Cabine d'ascenseur selon la revendication 1, caractérisée en ce que le dispositif d'information (18) comprend un support d'information concret se présentant par exemple sous la forme d'un lièvre de Pâques, d'une pomme, d'un Emmental ou d'un verre à vin.

5. Cabine d'ascenseur selon l'une des revendications précédentes, caractérisée en ce que le dispositif d'information (18) est relié de façon amovible grâce à au moins un support (17) disposé sur la cabine d'ascenseur (1).

6. Cabine d'ascenseur selon la revendication 5, caractérisée en ce que le support (17) comporte un creux en T (20) dans lequel est guidée une coulisse (21), la coulisse (21) étant reliée à un profité (23) disposé sur le support d'information (18).

7. Cabine d'ascenseur selon la revendication 6, caractérisée en ce que le support (17) présente un perçage dans lequel on peut placer un axe de verrouillage (31) avec une serrure.

8. Cabine d'ascenseur selon la revendication 5, caractérisée en ce qu'au moins une coulisse (21) est disposée, invisible de l'extérieur, dans au moins un montant (8) de la cabine d'ascenseur (1) qui sert de support, et est reliée de façon amovible au profilé (23) disposé sur le support d'information (18).
